# FASCICULE DE BREVET EUROPEEN

(11) **EP 0 112 213 B1**
(45) Date de publication et mention de la délivrance du brevet: **15.04.1987**
(21) Numéro de dépôt: 83402255.0
(22) Date de dépôt: 23.11.1983
(51) Int. Cl.: E04C 1/40

(54) **Parpaing isolant par l'extérieur et procédé d'assemblage de tels parpaings**
Aussen isolierter Betonstein und Verfahren zum Zusammenbau
Externally insulated breeze-block and process for assembling such a block

(30) Priorité: 25.11.1982 FR 8219946; 18.03.1983 FR 8304627
(43) Date de publication de la demande: 27.06.1984
(73) Titulaire: VIBRO OUEST S.A., F-85102 Les Sables d'Olonne (FR)
(72) Inventeur: Papini, France, F-85100 Les Sables d'Olonne (FR)
(74) Mandataire: Viard, Jean

## Description

L'invention concerne d'une manière générale des blocs de construction de bâtiments, du genre parpaing ou bloc à bancher, et plus particulièrement un parpaing isolant du type dans lequel une couche ou panneau de matériau isolant est solidarisé avec un bloc support, par exemple en béton, le bloc ainsi constitué étant assemblé avec des blocs identiques pour former un mur ou une cloison. L'invention concerne aussi le procédé de construction d'un mur au moyen de tels parpaings ou blocs isolants.

Un parpaing de ce type est décrit dans le brevet FR-A-2 189 601. Dans ce brevet, le support de béton, constitué par un parpaing traditionnel, est solidarisé avec une couche de polystyrène par un assemblage de tenons et mortaises en queue d'aronde ou, simplement par collage. La surface de la couche isolante est supérieure à la surface du support placé en regard, la différence des surfaces permettant de constituer, à la périphérie, un coffrage perdu pour la réalisation de joints. Les supports de béton, présentant des orifices verticaux non débouchants sont assemblés sur lit de mortier selon la méthode traditionnelle, c'est-à-dire par leurs chants.

Le brevet FR-A-2143 684 a pour objet une pierre artificielle de construction comportant deux éléments de mur longitudinaux, parallèles, entretoisés transversalement pour laisser entre eux des espaces libres, chaque élément présentant une partie longitudinale décalée en direction verticale pour former un rebord saillant sur l'une des deux surfaces horizontales et un évidement sur la surface opposée. L'espace creux entre les deux éléments de mur peut être rempli par une couche d'isolation.

La demande EP-A-0 041 417 a pour objet un bloc de construction préfabriqué à isolant incorporé pour isolation par l'extérieur comportant une partie portante et une planelle entre lesquelles est interposée une plaque isolante, une lame d'air formée dans chaque bloc réalisant par assemblage de blocs un conduit de circulation d'air.

La présente invention a pour but un parpaing isolant dont le montage puisse être effectué très simplement et à sec, sans lit de mortier d'assemblage, les parpaings étant assemblés par coulée de béton à l'intérieur d'alvéoles débouchants et correspondant les uns avec les autres.

Un parpaing isolant du type conforme au FR-A-2189601 dans lequel une couche de matériau isolant est solidarisée avec un bloc-support en béton, le support présentant des tenons avec lesquels coopèrent des mortaises prévues dans la couche isolante, est caractérisé, selon la présente invention, en ce que les surfaces extérieures du support et de la couche isolante étant égales, un alvéole pratiqué dans le support entre les tenons et la couche isolante s'étend de haut en bas du parpaing, ledit alvéole étant destiné à être rempli de béton.

Ainsi, les alvéoles communiquant entre eux sont remplis de béton, après montage du mur, ce qui assure un clavetage vertical très résistant.

Selon une autre caractéristique de l'invention, des évidements transversaux aux alvéoles sont prévus à la partie supérieure des parties en saillie maintenant les tenons, pour réaliser un clavetage horizontal après coulée et prise du béton.

D'autres caractéristiques conformes aux revendications et avantages de l'invention ressortiront encore de la description détaillée ci-après, donnée ici à titre d'exemple, en regard des dessins dans lesquels :
La Figure 1 est la vue en perspective d'un parpaing conforme à l'invention ;
la Figure 2 est la vue en perspective d'un parpaing selon une variante ;
la Figure 3 est la vue en perspective de l'élément porteur ;
la Figure 4 est la vue en perspective de l'élément isolant ;
la Figure 5 est une vue montrant la construction d'un mur isolant et le mode d'assemblage des parpaings.

Sur la Fig. 1, le parpaing objet de l'invention se compose d'un support de béton lourd, vibré et compacté, ou autre matériau 10, et d'un panneau en matériau isolant 20, représentés avant l'assemblage sur les Figs. 3 et 4. Le support en béton 10 est un élément porteur servant de soutien mécanique à l'élément isolant 20. Il est constitué d'une paroi alvéolée 1 servant de cloison intérieure après montage d'une paroi interne 2 et de tenons 3 à section en T faisant saillie à partir de la cloison 2. Des réservations verticales 4 sont ménagées dans la paroi intérieure du support 10 pour permettre le passage de canalisations, de gaines électriques ou autres. Des évidements 5 sont ménagés dans la partie haute des tenons 3 afin d'assurer un clavetage horizontal du béton de remplissage de la structure de la construction. Ces évidements 5, comme les alvéoles 6, sont remplis de béton en cours de montage des murs porteurs, après assemblage de parpaings sur une certaine hauteur. Ils reçoivent si nécessaire des armatures métalliques. Pour des blocs dont les dimensions sont 50 x 30 x 20 cm, la quantité de béton nécessaire au remplissage des murs est d'environ 100 litres au m².

Sur la Fig. 1, le parpaing est posé sur sa face 1, face qui, après montage, est verticale. Le panneau ou élément isolant 20 est solidarisé avec le support en béton 10 par des mortaises ou rainures 7 de forme correspondante à la tête des tenons 3. Des lames d'air 8 sont ménagées dans l'épaisseur de l'isolant afin de permettre, grâce à des prises d'air extérieures et renvoi intérieur, de tempérer l'air à l'intérieur des constructions. La face externe du panneau isolant est recouverte d'une couche d'enduit 16 avec éventuellement interposition d'une couche de fibres telle que des fibres « FIBRALITH •. (marque déposée). Sur les bords latéraux de l'isolant 20, on prévoit avantageusement une saillie 9A d'un côté et un creux en forme de rainure 9B de l'autre côté. Cette disposition permet un placement et un alignement automatique de deux parpaings adjacents. Des tenons 13A et 13B permettent l'assemblage latéral d'un bloc d'angle.

La Figure 2 est une vue identique à la Fig. 1 et montre un second mode de réalisation. Il se distingue essentiellement du précédent par le fait que sont prévus, dans les bords longitudinaux du support 10, sur l'un des côtés, une saillie ou rebord 14A, alors que l'autre côté présente un creux en forme de rainure 14B de forme correspondante de sorte que, par superposition de deux parpaings, ceux-ci soient naturellement alignés dans un plan vertical. Dans ce mode de réalisation, le panneau 20 est également muni de saillies et de creux en forme de rainures 15A, 15B, 15C et 15D sur son pourtour remplaçant la saillie et la rainure 9A, 9B. Le montage de plusieurs parpaings est ainsi autocentré et auto-aligné.

Les Figures 3 et 4 représentent les éléments du parpaing avant assemblage, ces éléments étant ceux du deuxième mode de réalisation. La solida- risation de ces deux éléments par les tenons 3 et les mortaises 7 permet d'obtenir un parpaing ou bloc à bancher destiné à la réalisation de murs porteurs isolés par l'extérieur.

Le parpaing suivant l'invention permet la réalisation de la structure de la construction en une seule opération conformément à la revendication 6, comme représenté sur la Fig. 5. Le montage des murs de la structure de la construction, réalisé à l'aide du parpaing objet de l'invention, ne nécessite aucun matériel spécial ni aucune compétence particulière pour sa mise en oeuvre. La pose des parpaings se fait à sec en rangées successives à joints croisés et serrés 11. Le remplissage des alvéoles 6 peut se faire sur une hauteur d'étage, le béton 12 de remplissage des alvéoles devant être suffisamment plastique pour se mettre convenablement en place.

La structure de la construction ainsi réalisée répond parfaitement aux normes en vigueur apportant l'inertie complémentaire au montage réalisé avec la face isolante en partie extérieure. Les enduits intérieurs et extérieurs sont des enduits traditionnels.

Dans le cas où des reliefs de montage horizontaux et verticaux sont prévus, l'assemblage des parpaings se fait par auto-centrage et auto-alignement, ce qui assure une parfaite stabilité de la structure de la construction, l'assemblage obtenu étant ensuite verrouillé par coulage du béton qui se répand dans les alvéoles 6 et dans les évidements 5.

Il est possible, afin de réaliser un niveau intermédiaire, de coller sur le panneau isolant 20 du mur, un autre panneau 20, sans son support de béton de manière à réaliser ainsi un coffrage latéral.

Il est également possible de prévoir sur la face externe du panneau 20 des rainures ou mortaises à l'intérieur desquelles peut être glissé un parement traditionnel, par exemple en terre cuite.

## Revendications

1. Parpaing isolant du type dans lequel une couche (20) de matériau isolant est solidarisée avec un bloc-support (10) en béton, le support présentant des tenons (3) avec lesquels coopèrent des mortaises prévues dans la couche isolante, caractérisé en ce que les surfaces extérieures du support (10) et de la couche isolante (20) étant égales, un alvéole (6) pratiqué dans le support (10) entre les tenons (3) et de la couche (20), s'étend de haut en bas du parpaing, ledit alvéole (6) étant destiné à être rempli de béton.

2. Parpaing isolant selon la revendication 1, caractérisé en ce que les évidements (5), transversaux aux alvéoles sont prévus à la partie supérieure des parties en saillie maintenant les tenons (3), pour réaliser un clavetage horizontal après coulée et prise du béton.

3. Parpaing isolant selon l'une quelconque des revendications 1 ou 2, caractérisé en ce que la couche isolante (20) est munie de creux et saillies (9, 15), et en ce que le support (10) est muni de creux et saillies (14A, 14B) longitudinaux, permettant de réaliser l'assemblage par auto-centrage et auto-alignement.

4. Parpaing isolant selon l'une quelconque des revendications précédentes, caractérisé en ce que le support (10) est percé de réservations verticales (4) de passage de canalisations.

5. Parpaing isolant selon l'une quelconque des revendications précédentes, caractérisé en ce que des lames d'air (8) sont ménagées dans l'épaisseur de la couche isolante (20).

6. Procédé de construction d'un mur ou analogue, caractérisé en ce qu'il consiste à juxtaposer verticalement et horizontalement, un ensemble de parpaings selon l'une des revendications précédentes, puis à couler du béton (12) dans les alvéoles (6) et les évidements (5) communiquant entre eux.

## Claims

1. An insulating building block of the type in which a layer (20) of insulating material is fixed to a supporting block (10) made of concrete, the support having tenons (3) for co-operating with mortises provided in the insulating layer, characterized in that the outside areas of the support (10) and of the insulating layer (20) are equal, and an opening (6) is made through the support (10) between the tenons (3) the wall (2) and the layer (20), and extends through the building block from top to bottom, with said opening (6) being intended to filled with concrete.

2. An insulating building block according to claim 1, characterized in that notches (5) are provided in the tops of the projecting portions holding the tenons (3) and transversely to the openings, thereby providing horizontal keying after the concrete has been cast and has set.

3. An insulating building block according to claim 1 or 2, characterized in that support (10) is provided with longitudinal tongues and grooves (14A, 14B) and in that the insulating layer (20) is provided with tongues and grooves (9, 15), thereby enabling self-centering and self-aligning assembly.

4. An insulating building block according to any preceeding claim, characterized in that the support (10) has reserved duct-passing vertical holes (4) passing therethrough.

5. An insulating building block according to any preceeding claim, characterized in that layers of air (8) are provided in the thickness of the insulating layer (20).

6. A method of building a wall or the like, characterized in that it consists in horizontally and vertically juxtaposing a set of building block according to any preceeding claim, and then in casting concrete (12) into the intercommunicating openings (6) and notches (5).

## Patentansprüche

1. Isolierstein, bei dem eine Schicht (20) aus isolierendem Material mit einem blockförmigen Träger (10) aus Beton verbunden ist, wobei der Träger Zapfen (3) aufweist, die mit Schlitzen zusammenwirken, die in der isolierenden Schicht vorgesehen sind, dadurch gekennzeichnet, daß die äußeren Oberflächen des Trägers (10) und der isolierenden Schicht (20) eben sind und eine im Träger (10) zwischen den Zapfen (3), der Wand (2) und der Schicht (20) ausgebildete Zelle (6) sich im Isolierstein von oben nach unten erstreckt, wobei diese Zelle (6) dazu bestimmt ist, mit Beton ausgefüllt zu werden.

2. Isolierstein nach Anspruch 1, dadurch gekennzeichnet, daß im oberen Bereich der die Zapfen (3) tragenden, hervorstehenden Bauteile quer zu den Zellen angeordnete Aussparungen (5) vorgesehen sind, die nach dem Einfüllen und Abbinden des Betons eine feste horizontale Verbindung bilden.

3. Isolierstein nach einem der Ansprüche 1 oder 2, dadurch gekennzeichnet, daß die isolierende Schicht (20) mit Nuten und Federn (9, 15) versehen ist, und der Träger (10) mit in Längsrichtung angeordneten Nuten und Federn (14A, 14B) versehen ist, die einen selbstzentrierenden und automatisch fluchtenden Zusammenbau bewirken.

4. Isolierstein nach einem der vorhergehenden Ansprüche, dadurch gekennzeichnet, daß in den Träger (10) vertikale Ausnehmungen (4) zur Kanalisation eingebracht sind.

5. Isolierstein nach einem der vorhergehenden Ansprüche, dadurch gekennzeichnet, daß Luftkanäle (8) im Bereich der isolierenden Schicht (20) ausgespart sind.

6. Verfahren für den Bau einer Mauer o. dgl., dadurch gekennzeichnet, daß eine Anzahl Isoliersteine nach einem der vorhergehenden Ansprüche vertikal und horizontal über- und nebeneinander angeordnet werden und dann zu deren Verbindung Beton in die Zellen (6) und Aussparungen (5) eingefüllt wird.
